# EUROPÄISCHE PATENTSCHRIFT

(11) **EP 3 361 016 B1**
(45) Veröffentlichungstag und Bekanntmachung des Hinweises auf die Patenterteilung: **04.09.2019**
(21) Anmeldenummer: 17203557.8
(22) Anmeldetag: 24.11.2017
(51) Int. Cl.: E03C 1/14, E03C 1/18, E03C 1/22

(54) **WASCHTISCH MIT MINDESTENS EINER WASCHMULDE**
WASHING TABLE WITH AT LEAST ONE WASHING TROUGH
LAVABO DOTÉ D'AU MOINS UNE CUVE DE LAVAGE

(30) Priorität: 08.02.2017 DE 102017102479
(43) Veröffentlichungstag der Anmeldung: 15.08.2018
(73) Patentinhaber: Gerloff, Michael, 37269 Eschwege (DE)
(72) Erfinder: Gerloff, Michael, 37269 Eschwege (DE)
(74) Vertreter: Patentanwälte Walther Hinz Bayer PartGmbB

(56) Entgegenhaltungen:
- DE-A1-102004 012 995
- DE-U1- 20 201 521
- DE-U1- 20 215 129
- DE-U1-202013 002 355
- JP-A- 2014 117 335
- JP-A- 2016 156 197
- JP-A- 2017 008 555

## Beschreibung

Die vorliegende Erfindung betrifft einen Waschtisch mit mindestens einer Waschmulde gemäß dem Oberbegriff des Anspruchs 1.

Waschtische der eingangs genannten Art sind aus dem Stand der Technik hinreichend bekannt. Hierbei ist bei einem Waschtisch mit einem Boden und einer Gefälleebene als Ablaufeinrichtung ein sogenannter Linienablauf vorgesehen, der sich im Übergangsbereich von der Rückwand zum Boden parallel zur Rückwand erstreckt. Hinter dem Linienablauf befindet sich eine Rinne, an der ein üblicher Siphon zur Ableitung des Waschwassers angeordnet Ist. Nachteilig an einem Waschtisch mit einer solchen Waschmulde mit Linienablauf ist u.a. auch, dass der Linienablauf nicht verschließbar ist.

Aus der WO 2007/086734 ist in diesem Zusammenhang ein Waschtisch mit einer Waschmulde mit einem Boden bekannt, der in Richtung der Rückwand der Waschmulde eine einzige Gefälleebene aufweist. Im Bereich der Rückwand ist ein Schlitz vorgesehen, von dem aus das Abwasser abgeführt wird. Es handelt sich im Ergebnis hierbei um einen Ablauf der zum Aufstauen von Wasser nicht verschlossen werden kann. Darüber hinaus ist ein solcher Ablauf in der Reinigung aufwendig.

Die JP 2017-8555 zeigt ein Waschbecken mit einem gewölbten Boden, wobei um den Boden herum, in einen Ablauf mündend eine mit Gefälle versehene Rinne vorgesehen ist, die zumindest an der tiefsten Stelle im Bereich des Ablaufs schwierig zu reinigen ist.

Dokument DE20201521U wird als nächstliegender Stand der Technik angesehen; dieses Dokument entspricht dem Oberbegriff des Anspruchs 1.

Dokument JP2016156197 offenbart eine Bodenplatte für eine Dusche, welche Bodenplatte Rillen aufweist, die ein Gefälle aufweisen.

Die der Erfindung zugrundeliegende Aufgabe besteht darin, hier Abhilfe zu schaffen. Insbesondere ist Aufgabe der Erfindung einen Waschtisch bereitzustellen, der preiswert in der Herstellung ist, insbesondere In Hinblick auf die Ausbildung und Anordnung der Ablaufeinrichtung und darüber hinaus einfach zu reinigen.

Zur Lösung der Aufgabe wird bei einem Waschtisch mit mindestens einer Waschmulde erfindungsgemäß vorgeschlagen, dass die Waschmulde mindestens eine Rückwand mit einem Boden aufweist, wobei der Boden im Bereich der Rückwand eine Ablaufeinrichtung mit einem Siphon aufweist und wobei der Boden eine einzige Gefälleebene aufweist, die in Richtung der Rückwand ausgerichtet ist, wobei im Bereich der Rückwand mindestens eine Rille im Boden der Waschmulde angeordnet ist, wobei die Rille unmittelbar mit der Ablaufeinrichtung in Verbindung steht, wobei die Rille ohne Gefälle über die Länge eine gleichmäßige Tiefe von 0,5 bis 1.5 mm aufweist, wobei die Rille poliert ist.

Der Waschtisch bzw. die Waschmulde kann hierbei aus Platten- oder Fliesenwerkstoffen aus Naturstein, Kunststein, Keramik, Feinsteinzeug oder Ähnlichem ausgebildet sein und damit einen verhältnismäßig dünnen Boden aufweisen. Das heißt, dass Reste des Waschwassers, das nicht direkt durch den Siphon abgeführt wird, durch die Rille in den Siphon im Boden der Waschmulde abgeleitet wird, der mit der Rille in Verbindung steht. Das heißt, es ist nicht erforderlich, dass der Boden der Waschmulde ein seitliches Gefälle zur Ablaufeinrichtung bzw. dem Siphon aufweist, um die Waschmulde vollständig zu entwässern. Es hat sich herausgestellt, dass mit einer solchen Rille, die ohne Gefälle verlaufend eine gleichmäßige Tiefe von 0,5 bis 1,5 mm aufweist, aufgrund der Kapillarwirkung nicht nur die Rille selbst abtrocknet, sondern auch im Umgebungsbereich der Rille das Wasser aus der Waschmulde abgezogen, wird. Das heißt, dass die Waschmulde im Bereich der Rille von alleine abtrocknet. Insofern ist in diesem Zusammenhang vorteilhaft, wenn nach einem Merkmal der Erfindung die mindestens eine Rille parallel zur Rückwand verläuft, und insbesondere mit der Rückwand abschließt. Weiterhin vorteilhaft ist, wenn sich die mindestens eine Rille in etwa über die Breite des Bodens der Waschmulde erstreckt, der Boden über die gesamte Breite im Bereich der Rille abtrocknen kann. Vorteilhaft für die Ausbildung der Kapillarwirkung ist ebenfalls, wenn die Rille im Querschnitt insbesondere bogenförmig ausgebildet ist. Weiterhin ist vorteilhaft für die Abtrocknung des Bereichs des Bodens um die Rille herum, wenn die mindestens eine Rille poliert ist. Weiterhin hat sich als vorteilhaft herausgestellt, wenn bei einer Rille mit einer gleichmäßigen Tiefe von 0,5 bis 1,5 mm eine Breite von 10 bis 15 mm vorgesehen ist. Als vorteilhaft für die Ausbildung der Kapillarwirkung hat sich außerdem herausgestellt, wenn im Übergang zum Siphon die Rille eine Vertiefung aufweist.

Nach einem weiteren besonderen Merkmal der Erfindung weist die Rille zwei Rillenabschnitte auf, wobei jeder Rillenabschnitt in die Ablauföffnung der Ablaufeinrichtung mündet. Das heißt, dass sich die Ablaufeinrichtung mit dem Siphon etwa mittig zur Rückwand im Wesentlichen unmittelbar an der Rückwand in der Waschmulde befindet. Im Bereich des Siphons münden beide Rillenabschnitte in die Vertiefung, durch die die Entwässerung in den Siphon erfolgt.

Insbesondere dann, wenn die Ablaufeinrichtung eine als runde Öffnung ausgebildete Ablauföffnung aufweist, in deren Bereich der Siphon angeflanscht ist, stellt sich die Montage eines derartigen Waschtisches einfacher und damit auch preiswerter dar als beim Stand der Technik, da der Siphon unmittelbar am Boden des Waschtisches angeflanscht werden kann. Das heißt, es ist nicht mehr wie bei einem Waschtisch mit einem Lintenablauf erforderlich, dass hinter dem Waschtisch, das heißt im Bereich des Linienablaufes, eine Wanne oder Rinne vorgesehen ist, an die dann ein Siphon angeschlossen wird. Vielmehr kann ein handelsüblicher Siphon als Punktablauf Verwendung finden, wie er an jedem Waschbecken zum Einsatz gelangt. Insbesondere ermöglicht, wie bereits ausgeführt, die erfindungsgemäße Ausbildung des Waschtisches mit einer Waschmulde mit Punktablauf, dass relativ dünne Platten oder Fliesen zur Bildung des Bodens der Waschmulde zum Einsatz gefangen können. Vorteilhaft ist insbesondere an der Verwendung eines handelsüblichen Siphons, dass der Siphon durch einen Deckel als Teil der Ablaufeinrichtung z. B. durch eine Exzentereinrichtung verschließbar ist. Dies im Gegensatz zu dem zuvor beschriebenen Waschtisch mit Linienablauf, der nicht verschließbar ist, mithin ein Aufstauen von Wasser in der Waschmulde nicht möglich ist.

Die Rundöffnung weist nach einem besonderen Merkmal der Erfindung einen umlaufenden Kragen zur Aufnahme des Siphons auf, sodass sichergestellt ist, dass der Siphon plan und damit wasserdicht mit dem Waschtisch im Bereich der Waschmulde verbunden werden kann. Insbesondere ist in diesem Zusammenhang vorgesehen, dass der Kragen horizontal verlaufend ausgerichtet bzw. ausgebildet ist. In diesem Zusammenhang ist nach einem weiteren besonderen Merkmal zwischen dem Boden der Waschmulde und dem Ablaufkörper des Siphons ein Ausgleichselement anordbar, sodass die Ober- und die Unterseite des Kragens parallel zueinander verlaufen und somit der Siphon lotrecht am Boden der Waschmulde des Waschtisches angebracht werden kann.

Der Siphon selbst umfasst den rohrförmigen Ablaufkörper und einen mit dem Ablaufkörper verschraubbaren Konterring zur Befestigung am Kragen der Rundöffnung. Zwischen Ablaufkörper und Kragen einerseits und zwischen Konterring und Kragen andererseits ist eine Dichtung vorgesehen.

Anhand der Zeichnungen wird die Erfindung nachstehend beispielhaft näher erläutert.
- Fig. 1: zeigt den Waschtisch in einer Draufsicht;
- Fig. 2: zeigt einen Schnitt gemäß der Linie II-II aus Fig. 1;
- Fig. 3: zeigt in vergrößerter Darstellung die Einzelheit III aus Fig. 1;
- Fig. 4: zeigt schematisch den Fluss des Wassers auf dem Boden der Waschmulde.

Gemäß Fig. 1 ist der Waschtisch insgesamt mit 1 bezeichnet. Der Waschtisch 1 weist eine Waschmulde 2 auf, wobei die Waschmulde 2 einen schräg stehenden Boden 3 umfasst, der an eine Rückwand 4 anschließt. Die Waschmulde bildet im Übergang des Bodens 3 zur Rückwand 4 die tiefste Stelle. Parallel zur Rückwand und unmittelbar an die Rückwand anschließend verläuft die insgesamt mit 10 bezeichnete Rille. Die mit 10 bezeichnete Rille weist die beiden Rillenabschnitte 10a und 10b auf, die in der Ablauföffnung 17 der Ablaufeinrichtung 19 durch die Vertiefung 21 in Verbindung stehen (Fig. 2, Fig. 3). Die Rillenabschnitte 1 0a, 10b der Rille 10 weisen bis auf die Vertiefung 21 eine gleichbleibende Tiefe von 0,5 bis 1,5 mm, vorzugsweise 1 mm gegenüber der Oberseite des Bodens 3 auf. Die Vertiefung selbst ist um ca. 2 mm gegenüber der Oberseite des Bodens 3 abgesetzt.

Durch die Rille 10 in Verbindung mit der Vertiefung 21 wird erreicht, dass unmittelbar im Bereich der Rille durch die Kapillarwirkung des Wassers nicht nur die Rille 10 abtrocknet, sondern auch ein Bereich des Bodens 3 unmittelbar um die Rille herum. An der Ablauföffnung 17 mit dem umlaufenden Kragen 23, der in Bezug auf die Oberseite horizontal ausgerichtet in dem schräg verlaufenden Boden angeordnet ist, ist der Siphon 25 als Teil der Ablaufeinrichtung 19 befestigt. Um dafür zu sorgen, dass der Siphon 25 lotrecht an dem schräg verlaufenden Boden 3 angeordnet ist, ist ein Ausgleichselement 50 an der Unterseite des Bodens im Bereich des Kragens 23 vorgesehen. Dieses Ausgleichselement 50 Ist in etwa ring- und keilförmig ausgebildet und fest, z. B. durch Verkleben mit der Unterseite des Bodens 3 verbunden. Der Siphon 25 umfasst einen Ablaufkörper 27 aufweist, sowie einen Konterring 29, wobei sowohl der Ablaufkörper 27 eine Dichtung 30, wie auch der Konterring 29 die Dichtung 32 besitzt. Durch eine Schraube (nicht dargestellt) wird der Konterring 29 mit dem Ablaufkörper 27 des Siphons verbunden, wobei sich zwischen Konterring 29 und Ablaufkörper 27 der Boden 3 befindet.

Auf dem Siphon 25 sitzt der Deckel 28, der durch eine handelsübliche Exzentereinrichtung (nicht dargestellt) In der Höhe verstellbar ist, also den Siphon zum Aufstauen des Wassers in der Waschmulde verschließen kann.

Fig. 4 zeigt schematisch eine Ansicht auf den Boden der Waschmulde, wobei durch die Pfeile die Fießrichtung des Wassers markiert ist. Die Rille sorgt hierbei für einen optimalen Wasserablauf vom Boden der Waschmulde in die schmale Ablauföffnung in der Rille. Dieser Effekt wird durch die vektorielle Überlagerung der orthogonalen Strömung von der Gefälleebene des Bodens gegen die aufgehende Wand mit der Querströmung im Bereich der Rille erzielt. Durch diese Kopplung bzw. Überlagerung der aufeinandertreffenden Strömungen entstehen im Bereich der Rille sehr vorteilhafte laminare radiale Strömungen bzw. Stromlinien in den Ablauf, wodurch dieser optisch vorteilhaft sehr klein mit maximaler Schluckleistung ausgelegt werden kann.

### Bezugszeichenliste,

- 1: Waschtisch
- 2: Waschmulde
- 3: Boden
- 4: Rückwand
- 10: Rille
- 10a: Rillenabschnitt
- 10b: Rillenabschnitt
- 17: Ablauföffnung
- 19: Ablaufeinrichtung
- 21: Vertiefung
- 23: Kragen
- 25: Siphon
- 27: Ablaufkörper
- 28: Deckel
- 29: Konterring
- 30: Dichtung
- 32: Dichtung
- 34: Schrauben
- 50: Ausgleichselement

## Patentansprüche

1. Waschtisch (1) mit mindestens einer Waschmulde (2), wobei die Waschmulde (2) mindestens eine Rückwand (4) mit einem Boden (3) aufweist, wobei der Boden (3) im Bereich der Rückwand (4) eine Ablaufeinrichtung (19) mit einem Siphon (25) aufweist, wobei der Boden (3) eine einzige Gefälleebehe aufweist, die in Richtung der Rückwand (4) ausgerichtet ist, wobei im Bereich der Rückwand (4) mindestens eine Rille (10) im Boden (3) der Waschmulde (2) angeordnet ist, die unmittelbar mit der Ablaufeinrichtung (19) in Verbindung steht, wobei die Rille (10) ohne Gefälle über die Länge eine gleichmäßige Tiefe aufweist,wobei die Rille (10) poliert ist, **dadurch gekennzeichnet, dass** die Rille eine gleichmäßige Tiefe von 0.5-1.5 mm aufweist.

2. Waschtisch (1) nach Anspruch 1,
**dadurch gekennzeichnet,**
**dass** die Ablaufeinrichtung (19) eine Ablauföffnung (17) und einen Siphon (25) umfasst, der im Bereich der Ablaufeinrichtung (17) an dem Boden (3) angeflanscht ist.

3. Waschtisch (1) nach Anspruch 2,
**dadurch gekennzeichnet,**
**dass** die Ablauföffnung (17)einen umlaufenden Kragen (23) zur Aufnahme des Siphons (25) aufweist.

4. Waschtisch (1) nach Anspruch 3,
**dadurch gekennzeichnet,**
**dass** der Kragen (23) horizontal ausgerichtet ist.

5. Waschtisch (1) nach einem der voranstehenden Ansprüche,
**dadurch gekennzeichnet,**
**dass** der Siphon (25) einen Deckel (28) für die Abläuföffnung (17) aufweist.

6. Waschtisch (1) nach Anspruch 5,
**dadurch gekennzeichnet,**
**dass** der Siphon (25) durch den Deckel (28) verschließbar ist.

7. Waschtisch (1) nach einem der Ansprüche 3 bis 6,
**dadurch gekennzeichnet,**
**dass** auf der Unterseite des Bodens (3) im Bereich des Kragens (23) ein Ausgleichselement (50) anordbar ist, um eine lotrechte Anordnung des Siphons (25) zu bewirken.

8. Waschtisch (1) nach einem der voranstehenden Ansprüche,
**dadurch gekennzeichnet,**
**dass** die mindestens eine Rille (10) mit der Rückwand (4) abschließt.

9. Waschtisch (1) nach einem der voranstehenden Ansprüche,
**dadurch gekennzeichnet, dass** die mindestens eine Rille (10) sich in etwa über die Breite der Waschmulde (2) erstreckt.

10. Waschtisch (1) nach einem der voranstehenden Ansprüche,
**dadurch gekennzeichnet,**
**dass** die mindestens eine Rille (10)im Querschnitt bogenförmig ausgebildet ist.

11. Waschtisch (1)nach einem der voranstellenden Ansprüche,
**dadurch gekennzeichnet,**
**dass** die Rille (10) zwei Rillenabschnitte (10a, 10b) aufweist, wobei jeder Rillenabschnitt (10a, 10b) in die Ablauföffnung (17)der Ablaufeinrichtung (19) mündet.

12. Waschtisch (1)nach einem der voranstehenden Ansprüche,
**dadurch gekennzeichnet,**
**dass** die mindestens eine Rille (10) parallel zur Rückwand (4) verläuft.

13. Waschtisch (1) nach einem der voranstehenden Ansprüche,
**dadurch gekennzeichnet,**
**dass** die Rille (10) im Bereich der Ablaufeinrichtung (19) eine Vertiefung (21) aufweist.

## Claims

1. A wash stand (1) with at least one wash well (2), wherein the wash well (2) comprises at least a rear wall (4) with a bottom (3), wherein the bottom (3) in the area of the rear wall (4) comprises a draining system (19) with a siphon (25), wherein the bottom (3) comprises one single slope plane, which is directed towards the rear wall (4), wherein in the area of the rear wall (4) at least one groove (10) is located in the bottom (3) of the wash well (2), which is directly connected with the draining system (19), wherein the groove (10) without a slope comprises a uniform depth across the length, wherein the groove (10) is polished,
**characterised in**
**that** the groove comprises an even depth of 0.5 to 1.5 mm.

2. The wash stand (1) according to claim 1,
**characterised in**
**that** the draining system (19) comprises a drain hole (17) and a siphon (25) which is flange-mounted to the bottom (3) in the area of the drain hole (17).

3. The wash stand (1) according to claim 2,
**characterised in**
**that** the drain hole (17) comprises a circumferential collar (23) for receiving the siphon (25).

4. The wash stand (1) according to claim 3,
**characterised in**
**that** the collar (23) is oriented horizontally.

5. The wash stand (1) according to any one of the preceding claims,
**characterised in**
**that** the siphon (25) comprises a lid (28) for the drain hole (17).

6. The wash stand (1) according to claim 5,
**characterised in**
**that** the siphon (25) can be closed by means of the lid (28).

7. The wash stand (1) according to any one of claims 3 to 6,
**characterised in**
**that** on the underside of the bottom (3) in the area of the collar (23) a compensating element (50) can be arranged in order to cause a perpendicular arrangement of the siphon (25).

8. The wash stand (1) according to any one of the preceding claims,
**characterised in**
**that** the at least one groove (10) ends with the rear wall (4).

9. The wash stand (1) according to any one of the preceding claims,
**characterised in**
**that** the at least one groove (10) extends approximately across the width of the wash well (2).

10. The wash stand (1) according to any one of the preceding claims,
**characterised in**
**that** the at least one groove (10) is curved in cross-section.

11. The wash stand (1) according to any one of the preceding claims,
**characterised in**
**that** the groove (10) comprises two groove sections (10a, 10b), wherein each groove section (10a, 10b) opens out into the drain hole (17) of the draining system (19).

12. The wash stand (1) according to any one of the preceding claims,
**characterised in**
**that** the at least one groove (10) extends parallel to the rear wall (4).

13. The wash stand (1) according to any one of the preceding claims,
**characterised in**
**that** the groove (10) in the area of the draining system (19) comprises a recess (21).

## Revendications

1. Lavabo (1) avec au moins une cuve de lavage (2), la cuve de lavage (2) comportant au moins une paroi arrière (4) avec un fond (3), le fond (3) comportant dans la zone de la paroi arrière (4) un dispositif d'évacuation (19) avec un siphon (25), le fond (3) comportant un seul plan de pente orienté vers la paroi arrière (4), dans la zone de la paroi arrière (4) au moins une rainure (10) étant disposée au fond (3) de la cuve de lavage (2) directement liée avec le dispositif d'évacuation (19), la rainure (10) sans une pente comportant une profondeur uniforme sur la longueur, la rainure (10) étant polie,
**caractérisé en ce**
**que** la rainure comporte une profondeur uniforme de 0,5 à 1,5 mm.

2. Lavabo (1) selon la revendication 1,
**caractérisé en ce**
**que** le dispositif d'évacuation (19) comprend une ouverture d'évacuation (17) et un siphon (25) qui dans la zone du dispositif d'évacuation (17) est bridé au fond (3).

3. Lavabo (1) selon la revendication 2,
**caractérisé en ce**
**que** l'ouverture d'évacuation (17) comprend une collerette (23) circonférentielle pour recevoir le siphon (25).

4. Lavabo (1) selon la revendication 3,
**caractérisé en ce**
**que** la collerette (23) est orientée horizontalement.

5. Lavabo (1) selon l'une quelconque des revendications précédentes,
**caractérisé en ce**
**que** le siphon (25) comprend un couvercle (28) pour l'ouverture d'évacuation (17).

6. Lavabo (1) selon la revendication 5,
**caractérisé en ce**
**que** le siphon (25) peut être fermé par le couvercle (28).

7. Lavabo (1) selon l'une quelconque des revendications 3 à 6,
**caractérisé en ce**
**que** sur la face inférieure du fond (3) dans la zone de la collerette (23) un élément de compensation (50) peut être agencé pour réaliser un agencement perpendiculaire du siphon (25).

8. Lavabo (1) selon l'une quelconque des revendications précédentes,
**caractérisé en ce**
**que** l'au moins une rainure (10) se termine par la paroi arrière (4).

9. Lavabo (1) selon l'une quelconque des revendications précédentes,
**caractérisé en ce**
**que** l'au moins une rainure (10) s'étend à peu près sur la largeur de la cuve de lavage (2).

10. Lavabo (1) selon l'une quelconque des revendications précédentes,
**caractérisé en ce**
**que** l'au moins une rainure (10) en section transversale est en forme d'arc.

11. Lavabo (1) selon l'une quelconque des revendications précédentes,
**caractérisé en ce**
**que** la rainure (10) comprend deux parties de rainure (10a, 10b), chaque partie de rainure (10a, 10b) débouchant dans l'ouverture d'évacuation (17) du dispositif d'évacuation (19).

12. Lavabo (1) selon l'une quelconque des revendications précédentes,
**caractérisé en ce**
**que** l'au moins une rainure (10) s'étend parallèlement à la paroi arrière (4).

13. Lavabo (1) selon l'une quelconque des revendications précédentes,
**caractérisé en ce**
**que** la rainure (10) dans la zone du dispositif d'évacuation (19) comprend un évidement (21).
